# EUROPÄISCHE PATENTSCHRIFT

(11) **EP 0 356 574 B1**
(45) Veröffentlichungstag und Bekanntmachung des Hinweises auf die Patenterteilung: **30.11.1994**
(21) Anmeldenummer: 88116176.4
(22) Anmeldetag: 30.09.1988
(51) Int. Cl.: G09F 3/02, G09F 3/10

(54) **Selbstklebeetikett**
Self-adhesive label
Etiquette adhésive

(30) Priorität: 17.08.1988 DE 8810400 U
(43) Veröffentlichungstag der Anmeldung: 07.03.1990
(73) Patentinhaber: SCHREINER ETIKETTEN UND SELBSTKLEBETECHNIK GMBH & CO., D-80995 München (DE)
(72) Erfinder: Schreiner, Helmut, D-8000 München 50 (DE)
(74) Vertreter: Kehl, Günther, Dipl.-Phys.

(56) Entgegenhaltungen:
- DE-A- 2 348 595
- DE-A- 3 622 467
- DE-U- 8 705 092
- DE-U- 8 806 760
- US-A- 4 727 667

## Beschreibung

Die Erfindung bezieht sich auf ein Selbstklebeetikett mit einer an seiner klebstofffreien Oberfläche befestigten aus einer flexiblen Folie bestehenden Aufhängelasche, von der ein erster Bereich fest mit dem Etikett verbunden ist und ein zweiter Bereich lose auf dem Etikett aufliegt.

Ein Selbstklebeetikett dieser Art ist aus den Unterlagen des deutschen Gebrauchsmusters G 87 05 092.7 bekannt. Mit dem bekannten Selbstklebeetikett können Gegenstände, insbesondere Arzneimittelflaschen, automatisch etikettiert werden. Das heißt, die mit den Etiketten belegte Trägerfolie wird über eine Spendelippe gezogen, wobei die Etiketten sich mit ihrer vorauslaufenden Kante abheben, von einem Walzwerk gegriffen und auf einen Gegenstand, wie beispielsweise eine Arzneiampulle, gepreßt werden. Mit dem bekannten Selbstklebeetikett können daher Gegenstände, wie etwa Arzneimittelampullen, in einem automatischen Vorgang sowohl etikettiert als auch mit einer Aufhängelasche versehen werden.

Bei dem bekannten Etikett ist die Aufhängelasche durch partielles Verschweißen mit dem Etikett verbunden. Diese Technik ist jedoch nur bei bestimmten Materialien, nämlich bei schweißbaren Materialien, anwendbar. Infolge des Schweißvorganges ist die Etikettenherstellung vergleichsweise aufwendig und teuer.

Aus der US-A-4 727 667 ist ein Selbstklebeetikett bekannt, das an seiner mit Klebstoff beschichteten Rückseite stellenweise mit einem nichtklebenden Material bedruckt ist, um die Klebekraft an den bedruckten Stellen herabzusetzen.

Der Erfindung liegt die Aufgabe zugrunde, das eingangs genannte Selbstklebe etikett dahingehend zu verbessern, daß es schnell und somit billig herstellbar ist, auch aus nicht-schweißbaren Materialen gefertigt werden kann und zugleich eine größere Belastungsfähigkeit der Aufhängelasche aufweist.

Diese Aufgabe ist dadurch gelöst, daß die dem Etikett zugewandte Oberfläche der Aufhängelasche eine durchgehende Klebstoffschicht aufweist, die in dem zweiten Bereich von einer nichtklebenden Schicht bedeckt ist und daß der zweite Bereich die Form eines Bügels aufweist, der von dem Etikett abgehoben werden kann.

Es hat sich überraschenderweise gezeigt, daß durch die Verwendung der Klebstoffschicht in dem ersten Bereich und dem dadurch hervorgerufenen Verkleben zwischen dem ersten Bereich der Aufhängelasche und dem Ettikett eine sichere Verbindung hergestellt werden kann, insbesondere, wenn ein Kleber verwendet wird, der eine besondere Festigkeit gegen Scherkräfte aufweist. Das erfindungsgemäße Etikett kann daher auch für größere und somit schwerere Arzneimittelflaschen verwendet werden, ohne daß die Gefahr bestünde, daß die Aufängelasche ausreißen könnte. Hinsichtlich der Verwendung von Materialien besteht praktisch keine Einschränkung. Insbesondere ist die Verwendung von Polyester vorteilhaft. Überraschenderweise hat sich auch gezeigt, daß die Etikettenherstellung vereinfacht wird, obwohl eine partiell klebende Schicht erzeugt werden muß. Dadurch, daß jedoch erfindungsgemäß die dem Etikett zugewandte Oberfläche der Aufhängelasche eine durchgehende Klebstoffschicht aufweist und nur in dem zweiten Bereich von einer nichtklebenden Schicht bedeckt ist, eignet sich das Selbstklebeetikett gemäß der Erfindung für die automatische Herstellung unter vergleichsweise geringem technischen Aufwand. Der lose aufliegende Bereich weist die Form eines Bügels auf, der von dem Etikett abgehoben werden kann. Dieser lose Bereich dient gewissermaßen als Aufhängeöse.

Vorzugsweise besteht die Aufhängelasche aus transparentem Material. Dadurch wird das Erscheinungsbild des eigentlichen Etiketts durch die Aufhängelasche, die kaum auffällt, nicht beeinträchtigt, insbesondere dann, wenn nach einer weiteren vorteilhaften Ausführungsform sowohl die Klebstoffschicht als auch die nichtklebende Schicht an der Aufhängelasche transparent sind. Die Transparenz der Aufhängelasche ermöglicht des weiteren die Möglichkeit, diese großflächig an dem Etikett derart anzubringen, daß das Etikett weitgehend überdeckt wird. Die Lesbarkeit der Beschriftung des Etiketts bleibt dabei erhalten. Durch die großflächige Anordnung der Aufhängelasche wird eine sichere Haftverbindung zwischen der Aufhängelasche und dem Etikett erreicht. Auch das Abheben des freien bügelförmigen Bereichs wird erleichtert, wenn die Aufhängelasche möglichst groß ist, also das eigentliche Etikett weitgehend überdeckt.

Das Abheben des lose aufliegenden Bereichs der Aufhängelasche wird des weiteren dadurch erleichtert, daß dieser zumindest teilweise über den Rand des Etiketts etwas übersteht. An der überstehenden Stelle kann der lose Bereich der Aufhängelasche leicht gegriffen und angehoben werden.

Das Anheben des bügelförmigen Teils der Aufhängelasche wird des weiteren dadurch erleichtert, daß zwischen dem ersten Bereich und dem zweiten bügelförmigen Bereich ein Durchbruch in der Aufhängelasche vorgesehen ist.

Die Erfindung wird im folgenden anhand des in den Figuren 1 bis 3 schematisch dargestellten Ausführungsbeispiels näher erläutert. Es zeigt:
- Figur 1:: ein Selbstklebeetikett auf einer Trägerfolie;
- Figur 2:: das Selbstklebeetikett der Figur 1, angebracht auf einer Arzneiampulle;
- Figur 3:: eine weitere Trägerfolie bestückt mit einer Aufhängelasche.

In Figur 1 ist ein Selbstklebeetikett 2 zu erkennen, das auf der silikonisierten Glattschicht einer Trägerfolie 3 vorübergehend haftet. Das Etikett 2 trägt einen üblichen Aufdruck, der in der Zeichnung symbolisch durch die Buchstabenfolgen A, B, C, D, E, F, G, H angedeutet ist. An der Oberfläche des Etiketts 2 ist eine Aufhängelasche 1 befestigt. Sowohl das Etikett 2 als auch die Aufhängelasche 1 bestehen aus Polyester. Die Aufhängelasche 1, die das Etikett weitgehend überdeckt, ist transparent, so daß die darunterliegende Beschriftung des Etiketts 2 durch die Aufhängelasche 1 hindurch gut lesbar ist.

Die Aufhängelasche 1 besteht aus einem bügelförmigen Teil 1B (in der Zeichnung zum Zwecke der Hervorhebung gepunktet), der nur lose auf dem Etikett aufliegt und von diesem abgebogen werden kann. Die Aufhängelasche 1 weist ferner einen zweiten Bereich 1A auf, der mit dem Etikett 2 verklebt ist, um so einen sicheren Halt zwischen der Aufhängelasche 1 und dem Etikett 2 zu gewährleisten. Der lose aufliegende Bügel 1B des Etiketts steht an der oberen Kante des Etiketts etwas vor, so daß er dort ohne Mühe gegriffen werden kann. Das Greifen wird insbesondere dadurch erleichtert, daß der bügelförmige Bereich 1B durch einen Durchbruch 7 in der Aufhängelasche von dem festgeklebten Bereich 1A getrennt ist. Da die Aufhängelasche 1 aus einer flexiblen Materialschicht besteht, kann das Etikett in der üblichen Weise verarbeitet werden, d.h. die Trägerfolie 3 wird über eine Spendelippe gezogen, so daß sich das Etikett 2 samt seiner Aufhängelasche 1 von dem Trägerband mit seiner vorauslaufenden Kante abhebt und von den bekannten Verarbeitungsmaschinen gegriffen und verarbeitet werden kann.

Figur 2 zeigt das Etikett 2, angebracht auf einer Arzneiampulle 4, die für eine Infusion zur Verfügung steht, und aus diesem Grunde auf dem Kopf, d.h. mit dem Auslaß nach unten, gezeichnet ist. Es ist ersichtlich, daß der bügelförmige Bereich 1B der Aufhängelasche 1 von dem Etikett 2 abgehoben und entlang den gestrichelten Linien 5, die die Grenzlinien zwischen dem Bereich 1A und dem Bereich 1B darstellen, umgebogen ist, so daß der bügelförmige Bereich 1B als freier Aufhänger für die Arzneimittelampulle 4 zur Verfügung steht.

Die Herstellung des Selbstklebeetiketts wird nachfolgend anhang der Figur 3 erläutert. Figur 3 zeigt eine weitere Trägerfolie 6 mit einer silikonisierten Glattschicht, auf der eine Aufhängelasche 1 vorübergehend haftet. Wenngleich nur eine Aufhängelasche gezeigt ist, versteht es sich von selbst, daß auf der bandförmigen Endlosträgerfolie 6 in regelmäßigen Abständen derartige Aufhängelaschen angeordnet sind. Die Herstellung dieser Trägerfolie mit den Aufhängelaschen 1 geschieht wie folgt: eine mit einem Klebstoff mit besonders hoher Scherkraftbeständigkeit beschichtete Polyesterfolie wird auf das klebstoffabweisende Trägerband 6 auflaminiert. Vor dem Auflaminieren wird jedoch das Trägerband 6 an den Stellen, auf denen jewils der Bereich 1B der Aufhängelasche zu liegen kommt, mit einer transparenten, kaum auffallenden UV-härtenden Druckfarbe bedruckt. Der Klebstoff auf der Polyesterfolie nimmt die Druckfarbe in dem Bereich 1B an, wodurch die Klebwirkung in dem Bereich 1B aufgehoben wird. Danach wird wie bei der Etikettenherstellung die Polyesterfolie ausgestanzt, so daß sie die Form der gezeigten Aufhängelasche 1 annimmt. Bei dieser Stanzung wird die Trägerfolie von den Stanzwerkzeugen nicht durchdrungen. Bei einer zweiten Stanzung wird von der Seite der Trägerfolie her der Durchbruch 7 ausgestanzt.

Die Aufhängelasche gemäß Figur 3 kann von der Trägerfolie 6 in einem automatischen Spendeverfahren auf jedes beliebige Etikett 2 aufgeklebt werden. Durch die oben geschilderte Vorbehandlung der Trägerfolie 6 wird sichergestellt, daß die Aufhängelasche 1 nur in dem Bereich 1A klebt, in dem Bereich 1B jedoch nur lose aufliegt. Da die Trägerfolie zur Schaffung des Durchbruchs 7 ebenfalls durchstanzt ist, kann das Material aus dem Durchbruch 7 leicht automatisch entfernt werden (beispielsweise beim Aufwickeln).

Wie oben beschrieben weist das Verfahren zur Herstellung des Etiketts nur die bekannten Schritte des Auflaminierens, Bedruckens und Ausstanzens auf, die automatisch und mit hoher Geschwindigkeit durchgeführt werden können. Komplizierte Schritte, wie etwa Verschweißungen, sind nicht erforderlich.

## Patentansprüche

1. Selbstklebeetikett mit einer an seiner klebstofffreien Oberfläche befestigten, aus einer flexiblen Folie bestehenden Aufhängelasche (1), von der ein erster Bereich (1A) fest mit dem Etikett (2) verbunden ist und ein zweiter Bereich (1B) lose auf dem Etikett (2) aufliegt, dadurch **gekennzeichnet**, daß die dem Etikett (2) zugewandte Oberfläche der Aufhängelasche (1) eine durchgehende Klebstoffschicht aufweist, die in dem zweiten Bereich (1B) von einer nichtklebenden Schicht bedeckt ist, und daß der zweite Bereich (1B) die Form eines Bügels aufweist, der von dem Etikett (2) abgehoben werden kann.

2. Selbstklebeetikett nach Anspruch 1, dadurch gekennzeichnet, daß die Aufhängelasche (1) aus transparentem Material besteht.

3. Selbstklebeetikett nach Anspruch 2, dadurch gekennzeichnet, daß die Klebstoffschicht und die nichtklebende Schicht transparent sind.

4. Selbstklebeetikett nach einem der Ansprüche 1 bis 3, dadurch gekennzeichnet, daß die Aufhängelasche (1) das Etikett (2) weitgehend überdeckt.

5. Selbstklebeetikett nach einem der Ansprüche 1 bis 4, dadurch gekennzeichnet, daß der zweite Bereich (1B) der Aufhängelasche (1) zumindest teilweise über den Rand des Etiketts (2) übersteht.

6. Selbsltklebeettikett nach einem der Ansprüche 1 bis 5, dadurch gekennzeichnet, daß die Aufhängelasche (1) zwischen dem ersten Bereich (1A) und dem zweiten Bereich (1B) einen Durchbruch (7) aufweist.

## Claims

1. Self-adhesive label with a suspension flap (1), which comprises a flexible film, secured to its adhesive-free surface, a first region (1A) of which is firmly connected to the label (2) and a second region (1B) loosely rests on the label (2), characterised in that the surface of the suspension flap (1) directed towards the label (2) has a continuous adhesive layer which is covered in the second region (1B) by a non-adhesive layer and that the second region (1B) has the form of a strap which can be lifted away from the label (2).

2. Self-adhesive label as claimed in claim 1, characterised in that the suspension flap (1) comprises transparent material.

3. Self-adhesive label as claimed in claim 2, characterised in that the adhesive layer and the non-adhesive layer are transparent.

4. Self-adhesive label as claimed in one of claims 1 to 3, characterised in that the suspension flap (1) substantially covers the label (2).

5. Self-adhesive label as claimed in one of claims 1 to 4, characterised in that the second region (1B) of the suspension flap (1) projects at least in part beyond the edge of the label (2).

6. Self-adhesive label as claimed in one of claims 1 to 5, characterised in that the suspension flap (1) has a discontinuity (7) between the first region (1A) and the second region (1B).

## Revendications

1. Etiquette autocollante ayant une languette de suspension (1) consistant en une pellicule flexible, fixée à sa surface libre de colle, de laquelle une première zone (1A) est reliée fixe avec l'étiquette (2) et une deuxième zone (1B) repose amovible sur l'étiquette (2), caractérisée en ce que la surface de la languette de suspension (1) orientée vers l'étiquette (2) présente une couche de colle traversante, qui, dans la deuxième zone (1B), est recouverte par une couche non adhérente, et en ce que la deuxième zone (1B) présente la forme d'un étrier, qui peut être soulevé de l'étiquette (2).

2. Etiquette autocollante selon la revendication 1, caractérisée en ce que la languette de suspension (1) consiste en un matériau transparent.

3. Etiquette autocollante selon la revendication 2, caractérisée en ce que la couche de colle et la couche non adhérente sont transparentes.

4. Etiquette autocollante selon une des revendications 1 à 3, caractérisée en ce que la languette de suspension (1) recouvre dans une large mesure l'étiquette (2).

5. Etiquette autocollante selon une des revendications 1 à 4, caractérisée en ce que la deuxième zone (1B) de la languette de suspension (1) fait saillie au moins partiellement au-delà du bord de l'étiquette (2).

6. Etiquette autocollante selon une des revendications 1 à 5, caractérisée en ce que la languette de suspension (1), entre la première zone (1A) et la deuxième zone (1B), présente une partie ajourée (7).
